# FASCICULE DE BREVET EUROPEEN

(11) **EP 0 521 788 B1**
(45) Date de publication et mention de la délivrance du brevet: **12.04.1995**
(21) Numéro de dépôt: 92401884.9
(22) Date de dépôt: 02.07.1992
(51) Int. Cl.: F23R 3/20

(54) **Foyer de statoréacteur à pollution réduite**
Umweltschützende Brenner für Staustrahltriebwerk
Pollution abating fuel burner for ramjet

(30) Priorité: 03.07.1991 FR 9108281
(43) Date de publication de la demande: 07.01.1993
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Bardey, Xavier Marie Henri, F-77590 Chartrettes (FR); Benoist, René Alain, F-77350 Le Mée sur Seine (FR); Coutor, Simone, F-77000 Melun (FR); Masse, Bruno Roger Henri, F-77000 Vaux le Penil (FR)

(56) Documents cités:
- FR-A- 1 193 474
- FR-A- 2 634 005
- US-A- 3 020 718

## Description

La présente invention concerne un statoréacteur du type comportant un canal d'écoulement des gaz délimité par au moins une paroi et dans lequel pénètre un comburant, des moyens pour pulvériser du carburant dans ledit canal et des moyens d'alimentation du carburant.

Des exemples de réalisation de foyers de combustion pour statoréacteur sont illustrés notamment par les documents FR-2 634 005, FR-1 605 526, US-2 840 990 et US-2 931 175.

FR-2 634 005 montre un statoréacteur supersonique comportant des injecteurs de carburant de pilotage et des injecteurs additionnels situés en aval. Les injecteurs de carburant de pilotage comportent une zone de recirculation subsonique dans laquelle le carburant est brûlé d'une manière stoechiométrique.

FR-1 605 526 montre un statoréacteur dans lequel la combustion se fait en écoulement supersonique en amont d'un diffuseur.

Dans US-2 840 990, la combustion est répartie en foyers disposés suivant plusieurs étages.

US-2 931 175 décrit un statoréacteur dont les foyers de combustion sont équipés de deux injecteurs.

Dans toutes les structures connues de statoréacteurs, il n'est pas prévu de moyens permettant de diminuer la production des émissions polluantes et notamment la production d'oxyde d'azote. Cet oxyde d'azote s'obtient essentiellement lorsque l'on brûle le carburant d'une manière stoechiométrique.

En revanche, il est connu que l'on peut diminuer la production d'oxyde d'azote en réalisant une première combustion d'un mélange riche en carburant dans une chambre de combustion et en diluant rapidement les gaz chauds issus de cette chambre de combustion avec un deuxième flux de comburant pour obtenir un mélange pauvre. On réalise alors un phénomène analogue à une "trempe thermique" qui arrête brusquement les réactions chimiques génératrices d'oxyde d'azote. Ce concept a déjà été mis en application dans les turboréacteurs, mais il n'a jamais été appliqué dans les statoréacteurs. Or, ces derniers moyens de propulsion seront utilisés pour équiper des avions volant à grande vitesse (Mach 5) et à très haute altitude (25 000 m) où la pollution est un problème critique.

Le but de la présente invention est de proposer un statoréacteur dont le foyer produise une pollution réduite.

Le but est atteint selon l'invention par le fait que le statoréacteur présente l'ensemble des caractéristiques suivantes :
a) les moyens de pulvérisation du carburant sont prévus sur une pluralité de modules d'injection disposés dans le canal d'écoulement des gaz et régulièrement espacés dans un plan perpendiculaire au trajet des gaz,
b) lesdits modules comportent chacun un voile évasé dans le sens de l'écoulement des gaz, dans la partie amont duquel sont ménagés des orifices d'entrée d'un premier flux de comburant, et ils sont disposés de manière à ménager entre lesdits voiles un espace par lequel circule un deuxième flux de comburant,
c) les moyens de pulvérisation de carburant injectent du carburant dans le premier flux de comburant, de manière à réaliser un mélange très riche qui subit une première combustion dans le volume délimité par lesdits voiles,
d) lesdits voiles présentent une forme extérieure permettant une dilution rapide des gaz issus de la première combustion dans le deuxième flux de comburant immédiatement à la sortie desdits voiles pour réaliser un mélange pauvre qui est brûlé en aval desdits modules.

Avantageusement, chaque module d'injection comporte des moyens permettant de propager la flamme vers les modules voisins, des moyens de protection thermique de la paroi d'écoulement des gaz et des moyens pour assurer son refroidissement.

D'autres avantages et caractéristiques de l'invention ressortiront à la lecture de la description suivante faite à titre d'exemple et en référence au dessin annexé, dans lequel :
- la figure 1 représente une coupe schématique d'une partie d'un statoréacteur selon un premier mode de réalisation,
- la figure 2 est une vue frontale selon la ligne II-II de la figure 1,
- la figure 3 est une vue en perspective du module d'injection de carburant de la figure 1,
- la figure 4 représente une coupe schématique d'un statoréacteur selon un deuxième mode de réalisation,
- la figure 5 est une vue frontale selon la ligne V-V de la figure 4,
- la figure 6 est une vue en perspective du module d'injection de carburant de la figure 4,
- la figure 7 est une coupe axiale du module d'injection de la figure 4.

Le dessin montre un statoréacteur 1 comportant un canal d'écoulement des gaz 2 dans lequel pénètre un comburant, des moyens 3 pour pulvériser du carburant dans le canal 2 et des moyens d'alimentation du carburant, non représentés sur le dessin. Le canal 2 est de forme annulaire et entoure un noyau 4. Il est délimité extérieurement par une paroi 5.

Les moyens 3 pour pulvériser le carburant sont disposés sur une pluralité de modules d'injection 6 fixés à la paroi 5 et régulièrement répartis dans un plan perpendiculaire à l'axe géométrique 7 du canal 2.

Chaque module 6 est constitué essentiellement d'un voile 8 évasé dans le sens de l'écoulement des gaz dans le canal 2. Le voile 8 comporte du côté amont du canal 2 des orifices d'entrée 9 d'un premier flux de comburant F1. Les modules 6 sont disposés dans le canal 2 de manière à ménager entre les voiles 8 un espace 10 par lequel circule un deuxième flux de comburant F2. Les moyens de pulvérisation de carburant 3 injectent du carburant dans le premier flux de comburant F1 de manière à réaliser dans le volume délimité par les voiles 8 un mélange très riche en carburant qui subit une première combustion dans ledit volume.

A la sortie des voiles 8, les gaz issus de la première combustion sont dilués dans le deuxième flux de comburant F2, de manière à réaliser un mélange pauvre qui est brûlé en aval des modules 6. Pour favoriser une dilution rapide, les voiles 8 présentent des nervures 11 sur leur face extérieure. Cette disposition permet de diminuer le volume des zones stoechiométriques productrices d'oxydes d'azote.

De manière à favoriser la propagation des flammes d'un module 6 à l'autre, chaque voile 8 présente des gorges 12 ouvertes du côté de la sortie des gaz et s'étendant vers les modules voisins, chaque gorge 12 d'un module 6 rejoignant la gorge correspondante du module voisin.

Le module 6 comporte de plus des pattes 13 munies de moyens de fixation sur la paroi 5. Le carburant liquide ou gazeux destiné à alimenter les moyens de pulvérisation 3 transite par des canalisations 14 ménagées dans les pattes 13 et la paroi du voile 8, ce qui permet d'assurer le refroidissement des modules 6. Par mesure de sécurité, chaque module 6 est mécaniquement et hydrauliquement indépendant de ses voisins.

Pour protéger la paroi 5 de la chaleur dégagée par la combustion, il est prévu sur chaque module 6 une chemise de protection thermique 15 qui s'étend parallèlement à la paroi 5.

Les figures 1 à 3 montrent un statoréacteur équipé de modules d'injection 6 de type accroche-flamme.

Les figures 4 à 7 montrent un statoréacteur équipé de modules d'injection de type aérodynamique dans lequel les orifices d'entrée 9 du premier flux de comburant F1 sont pourvus d'un inducteur à turbulence 16.

Dans les deux modes de réalisation décrits ci-dessus, on choisit de préférence les paramètres suivants :
- le pourcentage d'air F1 transitant dans les modules 6, par rapport à l'air total pénétrant dans le canal 2, est voisin de 25 %,
- le rapport d'équivalence du mélange très riche est voisin de 2,
- le pourcentage d'air réservé au refroidissement de la paroi 5 est voisin de 5 %,
- le pourcentage d'air F2 utilisé pour la dilution rapide des gaz issus de la première combustion est voisin de 70 %.

Avec ces paramètres, le rapport d'équivalence global est voisin de 0,45.

A une altitude de 25 000 m et à une vitesse de vol de mach 5, il est établi qu'à l'entrée du foyer la vitesse de l'air est de mach 0,3, la température de 1 300°K et la pression de 5 bars. La température des gaz à la sortie du foyer est alors de 2 300°K.

## Revendications

1. Statoréacteur du type comportant un canal d'écoulement des gaz (2) délimité par au moins une paroi (5) et dans lequel pénètre un comburant, des moyens (3) pour pulvériser du carburant dans ledit canal (2) et des moyens d'alimentation du carburant, comportant les caractéristiques suivantes:
a) les moyens de pulvérisation (3) du carburant sont prévus sur une pluralité de modules d'injection (6) disposés dans le canal d'écculement des gaz (2) et régulièrement espacés dans un plan perpendiculaire au trajet des gaz,
b) lesdits modules (6) comportent chacun un voile (8) évasé dans le sens de l'écoulement des gaz, dans la partie amont duquel sont ménagés des orifices d'entrée (9) d'un premier flux de comburant (F1), et ils sont disposés de manière à ménager entre lesdits voiles (6) un espace (10) par lequel circule un deuxième flux de comburant (F2),
c) les moyens de pulvérisation (3) de carburant injectent du carburant dans le premier flux de carburant de manière à réaliser un mélange très riche qui subit une première combustion dans le volume délimité par lesdits voiles (8),
d) lesdits voiles (8) présentent une forme extérieure permettant une dilution rapide des gaz issus de la première combustion dans le deuxième flux de comburant (F2) à la sortie immédiate desdits voiles (8) pour réaliser un mélange pauvre brûlé en aval desdits modules (6).

2. Statoréacteur selon la revendication 1, caractérisé en ce que les modules (6) comportent des moyens permettant de propager la flamme d'un module (6) aux autres.

3. Statoréacteur selon la revendication 2, caractérisé en ce que lesdits moyens de propagation de flamme sont constitués par des gorges (12) prévues dans lesdits voiles (8) et ouvertes du côté de la sortie des gaz.

4. Statoréacteur selon l'une quelconque des revendications 1 à 3, caractérisé en ce que les modules (6) présentent des moyens de protection thermique de la paroi (5) du canal d'écoulement des gaz (2).

5. Statoréacteur selon la revendication 4, caractérisé en ce que lesdits moyens de protection thermique comportent une chemise de protection (15) disposée parallèlement à ladite paroi (5).

6. Statoréacteur selon l'une quelconque des revendications 1 à 5, caractérisé en ce que les modules (6) comportent des moyens de refroidissement des voiles.

7. Statoréacteur selon la revendication 6, caractérisé en ce que lesdits moyens de refroidissement sont constitués par les canalisations d'alimentation (14) de carburant.

## Claims

1. Ramjet engine, of the type comprising a gas-flow duct (2) which is bounded by at least one wall (5) and into which an oxidizer enters, means (3) for spraying fuel into the said duct (2) and fuel feed means, having the following characteristics
a) the means (3) for spraying the fuel are provided with a plurality of injection modules (6) arranged in the gas-flow duct (2) and regularly spaced in a plane perpendicular to the path of the gases,
b) the said modules (6) each comprise a web (8), flared in the direction of flow of the gases, in the upstream part of which inlet orifices (9) are made for a first oxidizer flux (F1), and they are arranged so as to make between the said webs (6) a space (10) through which a second oxidizer flux (F2) flows,
c) the means (3) for spraying the fuel inject fuel into the first oxidizer flux so as to produce a very rich mixture which undergoes a first combustion in the volume bounded by the said webs (8),
d) the said webs (8) have an external shape allowing rapid dilution of the gases coming from the first combustion into the second oxidizer flux (F2) immediately on leaving the said webs (8) in order to produce a lean mixture burnt downstream of the said modules (6).

2. Ramjet engine according to Claim 1, characterized in that the modules (6) comprise means making it possible to propagate the flame from one module (6) to the others.

3. Ramjet engine according to Claim 2, characterized in that the said flame propagation means consist of grooves (12) provided in the said webs (8) and openings on the gas outlet side.

4. Ramjet engine according to any one of Claims 1 to 3, characterized in that the modules (6) have means for thermally protecting the wall (5) of the gas flow duct (2).

5. Ramjet engine according to Claim 4, characterized in that the thermal protection means comprise a protective skirt (15) arranged parallel to the said wall (5).

6. Ramjet engine according to any one of Claims 1 to 5, characterized in that the modules (6) comprise means for cooling the webs.

7. Ramjet engine according to Claim 6, characterized in that the cooling means consist of the fuel feed pipes (14).

## Patentansprüche

1. Staustrahltriebwerk mit einem Gasauströmkanal (2), der durch mindestens eine Wand (5) umgrenzt ist und in den ein Sauerstoffträger eindringt, mit Mitteln (3) zum Zerstäuben von Brennstoff in dem genannten Kanal (2) sowie mit Brennstoffzuführmitteln, welcher die folgenden Merkmale aufweist:
a) die Zerstäubermittel (3) für den Brennstoff sind an mehreren Einspritzmodulen (6) vorgesehen, die in dem Gasausströmkanal (2) und in regelmäßigen Abständen voneinander in einer Ebene angeordnet sind, die senkrecht zu der Bahn der Gase liegt,
b) die genannten Module (6) weisen jeweils einen sich in Strömungsrichtung der Gase erweiternden Schlag (8) auf, in dessen vorderem Teil Eintrittsöffnungen (9) für einen ersten Sauerstoffträgerstrom (F1) ausgeführt sind, und sie sind dergestalt angeordnet, daß zwischen den genannten Schlägen (8) ein Zwischenraum (10) entsteht, durch den ein zweiter Sauerstoffträgerstrom (F2) zirkuliert,
c) die Zerstäubermittel (3) für den Brennstoff spritzen Brennstoff in den ersten Sauerstoffträgerstrom, so daß ein sehr fettes Gemisch entsteht, das in dem von den genannten Schlägen (8) umgrenzten Raum einer ersten Verbrennung unterzogen wird,
d) die genannten Schläge (8) weisen eine Außenform auf, durch die eine rasche Verdünnung der aus der ersten Verbrennung hervorgegangenen Gase in dem zweiten Sauerstoffträgerstrom (F2) bei sofortigem Austritt aus den genannten Schlägen (8) stattfinden kann, um ein mageres Gemisch herzustellen, das hinter den genannten Modulen (6) verbrannt wird.

2. Staustrahltriebwerk nach Anspruch 1,
dadurch gekennzeichnet,
daß die Module (6) Mittel aufweisen, mit denen die Flamme von einem Modul (6) an die anderen übertragen werden kann.

3. Staustrahltriebwerk nach Anspruch 2, dadurch gekennzeichnet, daß die genannten Flammenübertragungsmittel aus Rinnen (12) bestehen, die in den genannten Schlägen (8) vorgesehen sind und zur Gasaustrittseite hin offen sind.

4. Staustrahltriebwerk nach einem der Ansprüche 1 bis 3, dadurch gekennzeichnet, daß die Module (6) Wärmeschutzmittel für die Wand (5) des Gasausstromkanals (2) aufweisen.

5. Staustrahltriebwerk nach Anspruch 4, dadurch gekennzeichnet, daß die genannten Wärmeschutzmittel eine Schutzhülle (15) aufweisen, die parallel zu der genannten Wand (5) angeordnet ist.

6. Staustrahltriebwerk nach einem der Ansprüche 1 bis 5, dadurch gekennzeichnet, daß die Module (6) Kühlungsmittel für die Schläge aufweisen.

7. Staustrahltriebwerk nach Anspruch 6, dadurch gekennzeichnet, daß die genannten Kühlungsmittel aus den Brennstoffzuführleitungen (14) bestehen.
